# EUROPÄISCHE PATENTANMELDUNG

(11) **EP 1 894 498 A2**
(43) Veröffentlichungstag der Anmeldung: **05.03.2008**
(21) Anmeldenummer: 07016971.9
(22) Anmeldetag: 30.08.2007
(51) Int. Cl.: A47F 13/08

(54) **Beutelspendervorrichtung und ein Verfahren zum Beschicken der Beutelspendervorrichtung mit einem Taschenstapel**

(30) Priorität: 31.08.2006 DE 102006040920
(71) Anmelder: Papier-Mettler - Inh. Michael Mettler, 54497 Morbach (DE)
(72) Erfinder: Sersch, Markus, 66620 Nonnweiler (DE)
(74) Vertreter: Metten, Karl-Heinz

(57) **Zusammenfassung**

Die vorliegende Erfindung betrifft eine Beutelspendervorrichtung (1) für die Abgabe einzelner Hemdchenbeutel aus einem Stapel lösbar über ein Befestigungsmittel gebundener Hemdchenbeutel, umfassend
a) mindestens eine Auflagefläche (3) für zumindest einen Bereich des Befestigungsmittels und gegebenenfalls für zumindest den oberen zentralen Abschnitt eines Hemdchenbeutels, umfassend
eine Oberseite und eine Unterseite sowie einen vorderen Rand, einen hinteren Rand und erste und zweite sich gegenüberliegende Seitenränder;
b) mindestens ein Halteelemente (5) zum Eingreifen in mindestens eine Halteöffnung des Befestigungsmittels mit in longitudinaler Ausrichtung sich gegenüberliegendem ersten und zweiten Ende, das einen Winkel, insbesondere einen zumindest bereichsweise stumpfen Winkel, zur Auflagefläche aufweist, so daß das erste Ende näher zum vorderen Rand als das zweite Ende und das zweite Ende weiter von der Auflagefläche beabstandet als das erste Ende ist; und
c) mindestens einen ersten (19) und einen zweiten (21) Seitenarm, die sich jeweils in im wesentlichen entgegengesetzten Richtungen von dem ersten Seitenrand bzw. dem zweiten Seitenrand weg erstrecken und jeweils für die Auflage der sich gegenüberliegenden Tragegriffe der Hemdchenbeutel des Taschenstapels geeignet sind.

## Beschreibung

Die vorliegende Erfindung betrifft verbesserte Beutelspendervorrichtungen für die Abgabe einzelner Hemdchenbeutel aus einem Stapel lösbar über ein Befestigungsmittel gebundener Hemdchenbeutel sowie ein Verfahren zum Beschicken der Beutelspendervorrichtungen mit einem Taschenstapel.

Tragetaschen aus Kunststoff werden heutzutage für vielfältigste Anwendungen in großer Zahl eingesetzt, beispielsweise an Gemüse-, Fleisch- oder Käsetheken oder im Kassenbereich, entweder in Griffnähe für den Kassierer oder den Kunden. Zur Vereinfachung der Handhabung und des Transports liegen solche Kunststoffbeutel entweder aufgerollt auf einem Beutelstrang vor oder in Form eines verblockten Taschenstapels. Für einen auf eine Rolle aufgewickelten Beutelstrang sei exemplarisch auf die WO 96/06792 A1 verwiesen. Diese aufgerollten Taschenstränge werden häufig einfach von einer Rolle abgezogen. Problematisch hierbei ist das Durchdrehen der Rolle, wodurch es schwierig ist, gezielt und kontrolliert nur einen einzigen Beutel von dem Beutelstrang abzureißen. Insbesondere wenn sich der aufgewickelte Beutelstrang dem Ende zuneigt, gestaltet sich die Handhabung problematisch. Um auf Rollen aufgewickelte Taschenstränge kontrolliert abreißen bzw. abziehen zu können, schlägt die WO 96/06792 A1 eine Vorrichtung vor, bei der die Rolle auf zwei geneigten Seitenwänden eines Behälters aufliegt, welcher am tiefsten Punkt eine Entnahmeöffnung aufweist, gekoppelt mit einem Werkzeug zum Aufreißen perforierter Nähte. Die in der WO 96/06792 A1 beschriebene Abziehvorrichtung ist jedoch speziell nur für Beutel ohne Tragegriffe konzipiert worden, die in Strangform über perforierte Verbindungsnähte lösbar aneinander gekoppelt sind.

Alternativ kann man, insbesondere für mit Tragegriffen ausgestattete Plastikbeutel, sogenannte Hemdchenbeutel, auf verblockte Taschenstapel zurückgreifen. Solche Taschenstapel finden sich beispielsweise in der GB 2 329 171 B, GB 2 391 538 B und der GB 2 395 938 B beschrieben. Bei diesen Taschenstapeln liegt im allgemeinen zwischen den seitlich angebrachten Tragegriffen ein verblocktes Befestigungsmittel vor, das über perforierte Nahtstellen lösbar mit den Beuteln verbunden ist. Bei diesen Ausführungsformen verbleibt in der Regel zwischen dem Mund der Tasche und dem Befestigungsmittel eine Öffnung, in die eine Haltvorrichtung eingreifen kann. Derartig verblockte Taschenstapel, bei denen zwischen dem Befestigungsmittel und dem Mund der Tasche eine einzige Öffnung vorliegt, sowie Beutelspendervorrichtungen, bei denen eine Haltestrebe in diese Öffnung eingreift, werden beispielsweise in der GB 2 329 171 B beschrieben. Bei diesen Beutelspendervorrichtungen wird für den oberen Bereich der Tasche einschließlich der Halteschlaufen eine einheitliche, durchgehende Auflagefläche zur Verfügung gestellt. Um zu verhindern, daß beim Abziehen des obersten Beutels gleich mehrere Beutel mit entnommen werden, ist eine Rückhaltevorrichtung vorgesehen, die gegen den von der Haltevorrichtung herunterhängenden Taschenstapel drückt. Diese Rückhaltevorrichtung ist in der Weise in ein Gelenk eingehängt, daß unabhängig von der Dicke des Taschenstapels stets eine hinreichende Anpreßkraft gegeben ist.

Die GB 2 391 538 B1 und GB 2 395 938 B beschreiben jeweils einen Taschenstapel aus Hemdchenbeuteln, bei dem der Bereich zwischen dem zwischen den Trageschlaufen vorliegenden Befestigungsmittel und der Mundöffnung der Tasche durch einen Mittelsteg zweigeteilt ist. Der Mittelsteg erstreckt sich als Bestandteil des Wandmaterials der Tasche von der Mundöffnung bis zu dem Befestigungsmittel und ist mit diesem über eine Perforationsnaht lösbar verbunden. Des weiteren ist in einem solchen Taschenstapel der Mittelsteg der Rückseite einer aufliegenden Tasche mit dem Mittelsteg der Vorderseite der darunter liegenden Tasche lösbar verbunden. Mit dieser Art der Anbringung gelingt es, durch das Ziehen des vorderen Mittelstegs bzw. der vorderen Lasche der ersten, oben aufliegenden Tasche des Taschenstapels diese Tasche zunächst zu öffnen, um sie sodann durch weiteres Ziehen des vorderen Mittelstegs von dem Taschenstapel zu lösen. Durch diesen Abziehvorgang wird über die Verknüpfung des hinteren Mittelstegs mit dem vorderen Mittelsteg der darauffolgenden Tasche diese Tasche bereits automatisch geöffnet und kann ohne weiteres von dem nächsten Nutzer abgezogen werden. Das in der GB 2 391 538 B und der GB 2 395 938 B vorgestellte Konzept eines Taschenstapels erfordert eine präzise Abstimmung der Bindungskräfte der Perforationsnähte zwischen Befestigungsmittel und Halteschlaufen sowie Mittelsteg einerseits und der Stärke der Verbindung zwischen dem hinteren Mittelsteg der vorderen Tasche und dem vorderen Mittelsteg der darauffolgenden Tasche andererseits. Für derartige Taschenstapel schlägt die GB 2 391 538 B eine Beutelspendervorrichtung vor, die aus zwei im wesentlichen horizontalen Haltestreben besteht, welche in in dem Blockbinder vorliegende Stanzöffnungen eingreifen.

Für verblockte Taschenstapel ohne Tragegriffe sieht die DE 199 47 974 A1 einen horizontalen Stab als Spendervorrichtung vor, auf den der Taschenstapel in in Längsrichtung gefalteter Form über eine Öffnung in dem Befestigungsmittel aufgeschoben werden kann.

Alternative Beutelspendervorrichtungen sind ebenfalls der GB 2 395 712 A zu entnehmen. Diese Beutelspendervorrichtungen sind sämtlichst für solche Taschenstapel vorgesehen, die keine Befestigungsmittel aufweisen und bei denen die Haltevorrichtungen direkt in die Trageschlaufen eingreifen. Derartige Vorrichtungen sind nicht geeignet, um die in der GB 2 391 138 B und der GB 2 395 938 B offenbarten Taschenstapel, bei denen die Taschen über ein verblocktes Befestigungsmittel verbunden sind, aufzunehmen bzw. als geeignete Abgabevorrichtung hierfür zu dienen. Noch viel weniger gilt dieses für solche Taschenstapel, bei denen das Befestigungsmittel nicht über Perforationsnähte die sich gegenüberliegenden Trageschlaufen verbindet, sondern nur trennbar mit der Mundöffnung und gegebenenfalls einem Mittelsteg, welcher sich ebenfalls von der Mundöffnung erstreckt, verbunden ist.

Ein weiteres Problem, das sich beim Abziehen der Hemdchenbeutel von dem in der GB 2 391 538 B beschriebenen Taschenstapel einstellt, ist der sogenannte Zierharmonikaeffekt, d.h. beim Abziehen des oben aufliegenden Beutels über den Mittelsteg bzw. die vordere Lasche werden die einzelnen Perforationsnähte nicht oder nicht vollständig gelöst, so daß nachfolgende Beutel ebenfalls mit abgezogen werden. Außerdem kommt es bedingt durch die Herstellung der Taschenstapel häufig zu einer geringfügigen Verklebung der Halteschlaufen im oberen Randbereich. Dieses geht zum einen zurück auf die Verwendung frisch hergestellter, beispielsweise blasgeformter und damit noch warmer Beutelmaterialien bei der Herstellung der Hemdchenbeutel und zum anderen auf die Verwendung erwärmter Stanzmesser. Die bei der Herstellung der Beutel bzw. der Stapel vorliegenden Materialtemperaturen reichen dann häufig bereits aus, die Kunststofftaschen punktuell anzuschmelzen, wodurch eine zumindest schwache Verbindung zwischen den Taschen im Bereich der Oberkante der Halteschlaufen entstehen kann. Auch dieser Anbindungsmodus kann für den beobachteten Zierharmonikaeffekt verantwortlich sein.

Es wäre nun wünschenswert, die oben geschilderten Nachteile beim Abziehen von in Stapeln vorliegenden Hemdchenbeuteln nicht durch noch komplexere Herstellungsverfahren für die Taschenstapel oder Spendervorrichtungen abstellen zu müssen, sondern auf verbesserte Beutelspendervorrichtungen zurückgreifen zu können, mit denen den geschilderten Problemen zuverlässig beizukommen ist.

Der vorliegenden Erfindung lag daher die Aufgabe zugrunde, Beutelspendervorrichtungen für Taschenstapel zur Verfügung zu stellen, die nicht mit den Nachteilen des Stands der Technik behaftet sind und die insbesondere auf konstruktiv nicht aufwendige Art und Weise ein kontrolliertes und zuverlässiges Abziehen jeweils nur des oben aufliegenden Beutels aus einem Stapel an Hemdchenbeuteln gewährleisten, und zwar unabhängig von der Dicke des Stapels bzw. der Anzahl der in dem Stapel noch verbleibenden restlichen Beutel.

Demgemäß wurde eine Beutelspendervorrichtung gefunden, umfassend
a) mindestens eine Auflagefläche für zumindest einen Bereich des Befestigungsmittels und gegebenenfalls für zumindest den oberen zentralen Abschnitt eines Hemdchenbeutels, umfassend
   eine Oberseite und eine Unterseite sowie einen vorderen Rand, einen hinteren Rand und erste und zweite sich gegenüberliegende Seitenränder;
b) mindestens ein Halteelemente zum Eingreifen in mindestens eine Halteöffnung des Befestigungsmittels mit in longitudinaler Ausrichtung sich gegenüberliegendem ersten und zweiten Ende, das einen Winkel, insbesondere einen zumindest bereichsweise stumpfen Winkel, zur Auflagefläche aufweist, so daß das erste Ende näher zum vorderen Rand als das zweite Ende und das zweite Ende weiter von der Auflagefläche beabstandet als das erste Ende ist; und
c) mindestens einen ersten und einen zweiten Seitenarm, insbesondere mit jeweils einem ersten und einem zweiten Ende, die sich jeweils in im wesentlichen entgegengesetzten Richtungen von dem ersten Seitenrand bzw. dem zweiten Seitenrand weg erstrecken und jeweils für die Auflage der sich gegenüberliegenden Tragegriffe der Hemdchenbeutel des Taschenstapels geeignet sind.

Die Auflagefläche kann in vielfältiger Weise gestaltet sein und beispielsweise die Grundfläche eines Quadrats, Rechtecks, Trapezes, Kreises oder eines sonstigen Vielecks annehmen. Die Auflagefläche kann ferner durchgehend ausgeführt sein, beispielsweise durch Verwendung einer Metallplatte, oder eine oder mehrere Unterbrechungen, Löcher oder Durchtritte aufweisen und beispielsweise durch eine Vielzahl an beabstandeten Einzelstreben gebildet werden. Beispielsweise kann der vordere und/oder der hintere Rand der Auflagefläche durch eine solche Einzelstrebe gebildet werden. Bevorzugt ist die Auflagefläche im wesentlichen flach ausgestaltet und läßt sich in eine plane Ebene legen. Darüber hinaus ist es ebenfalls möglich, die Auflagefläche einfach, zweifach oder mehrfach gebogen oder gar gewellt auszuführen, solange die Funktion als Auflagefläche für zumindest einen Bereich des Befestigungsmittels und gegebenenfalls einen zentralen oberen Abschnitt der in einem Stapel vorliegenden Hemdchenbeutel realisierbar ist.

Werden Taschenstapel, enthaltend Halteöffnungen, wie beispielsweise aus der GB 2 395 938 B bekannt, in eine erfindungsgemäße Beutelspendervorrichtungsausführungsform eingehängt, reicht die Breite der Auflagefläche jedenfalls nicht aus, auch die seitlich angebrachten Halteschlaufen aufzunehmen. Diese können vielmehr jeweils auf den ersten und zweiten Seitenarmen aufliegen und herunter hängen. Bei dieser Ausführungsform wird der Nutzer nicht dazu verleitet werden, die Halteschlaufen bzw. -griffe zum Abziehen eines Beutels verwenden zu wollen.

Als Halteöffnung eines Taschenstapels, in die ein Halteelement eingreifen kann, kommt eine Öffnung oder kommen Öffnungen in Frage, die durch ein Befestigungsmittel, das z.B. zwei seitlich angeordnete Trageschlaufen eines Hemdchenbeutels beabstandet von der Mundöffnung einer Tasche vorliegend über Perforationsnähte miteinander verbindet, gebildet werden. Eine derartige, durch das querverlaufende Befestigungsmittel, die beiden Haltegriffe und den oberen Rand der Mundöffnung gebildete Eingriffsöffnung kann selbstverständlich durch ein oder mehrere Stege, die sich von der Mundöffnung hin zu dem querverlaufenden Befestigungsmittel erstrecken, unterteilt werden und somit mehrere separate Eingriffs- bzw. Halteöffnungen liefern. Ein querverlaufendes Befestigungsmittel ist im vorliegenden Fall also ein solches, das beabstandete Tragegriffe lösbar miteinander verbindet, und zwar unabhängig von seiner Form und Ausrichtung. Besonders eignen sich die erfindungsgemäßen Beutelspendervorrichtungen für Taschenstapel mit zwei Halteöffnungen, wie sie beispielsweise in der GB 2 395 938 B und der GB 2 391 538 B beschrieben werden. Für solche Taschenstapel wird bevorzugt auf Beutelspendervorrichtung zurückgegriffen, die durch zwei beabstandete, im wesentlichen gleichsinnig orientierte Halteelemente, insbesondere Haltestreben, gekennzeichnet sind.

Zweckmäßigerweise sind die erfindungsgemäßen Beutelspendervorrichtungen mit einem Gestell bzw. Gestellteil ausgestattet. Hierbei liegt bevorzugt die Auflage bzw. die Unterseite der Auflage mit dem Gestellteil verbunden vor. Als Gestellteil eignet sich beispielsweise eine einfache Metallstrebe.

Gemäß einer weiteren zweckmäßigen Ausgestaltung ist das Gestellteil mit einem Ständerteil verbunden. Auf diese Weise kann die erfindungsgemäße Beutelspendervorrichtung je nach Bedarf variabel plaziert werden.

Bei der voranstehenden Variante der erfindungsgemäßen Beutelspendervorrichtung verläuft die Auflagefläche im wesentlichen parallel zur Standfläche des Ständerteils und ist damit bei bestimmungsgemäßem Gebrauch im wesentlichen horizontal ausgerichtet, jedenfalls soweit die Oberseite der Haltevorrichtung betroffen ist.

Im Sinne der vorliegenden Erfindung kann ein erster bzw. zweiter Seitenarm auch solche Ausführungsformen mit umfassen, die eine größere Fläche aufspannen und beispielsweise geneigt oder gekrümmt sind. Bei bestimmungsgemäßem Gebrauch der erfindungsgemäßen Beutelspendervorrichtung hat demnach die äußerste Kante eines Seitenarms nicht derjenige Punkt zu sein, ab dem der eingehängte Stapel freihängend nach unten weist. Die ersten und zweiten Seitenarme können auch miteinander über ihre entgegengesetzten Bereiche miteinander verbunden sein, z.B. über ein bogenförmiges Element. In diesem Fall liegt kein definiertes zweites Ende bei dem ersten und zweiten Seitenarm vor. Das erste Ende von erstem und zweitem Seitenarm liegt regelmäßig am ersten bzw. zweiten Seitenrand der Auflagefläche vor.

Bevorzugt sind das Halteelement bzw. die Halteelemente, insbesondere in Form von Haltestreben, an oder auf der Auflagefläche befestigt und/oder liegen am oder benachbart zum hinteren Rand der Auflagefläche vor. Insbesondere bei Verwendung einer horizontal ausgerichteten Auflagefläche sind das bzw. die Halteelemente, insbesondere die ersten Enden der Halteelemente, am hinteren Rand der Auflagefläche angebracht.

Des weiteren kann vorgesehen sein, daß das bzw. die Halteelemente einen Abstand zu dem Auflagerand bzw. der Auflagekante aufweisen, der größer ist als der Abstand zu dem hinteren Rand der Auflagefläche. Insbesondere bei der Ausführungsform mit der bei bestimmungsgemäßem Gebrauch geneigten Auflagefläche werden die Halteelemente häufig nicht direkt am hinteren Rand der Auflagefläche angebracht, sondern liegen im hinteren Bereich, insbesondere im hinteren Drittel der Auflagefläche vor.

Dabei kann vorgesehen sein, daß das bzw. die ersten Enden der Halteelemente einen Abstand zu dem vorderen Rand aufweisen, der größer ist als der Abstand zu dem hinteren Rand der Auflagefläche.

Bei besonders bevorzugten Beutelspendervorrichtungen ist der Winkel α zwischen dem Halteelement, insbesondere der Haltestrebe, und der bei bestimmungsgemäßem Gebrauch horizontal ausgerichteten Auflagefläche größer 90°, vorzugsweise größer 100° und besonders bevorzugt größer 120°.

Des weiteren beträgt der Winkel α zwischen der bei bestimmungsgemäßem Gebrauch geneigten Auflagefläche und dem Halteelement vorzugsweise mindestens 70°, insbesondere mindestens 90°. Bei dieser Ausführungsform mit der geneigten Auflagefläche liegt der Winkel zwischen der bei bestimmungsgemäßem Gebrauch geneigten Auflagefläche und einer horizontal von dem Auflagerand bzw. der Auflagekante in Richtung der Halteelement aufgespannte Fläche, in der ebenfalls der Auflagerand bzw. die Auflagekante liegt, vorzugsweise im Bereich von 1° bis 45° und besonders bevorzugt im Bereich von 10° bis 45°.

Dabei kann ferner vorgesehen sein, daß mindestens zwei an der Auflagefläche angebrachte, beabstandete Halteelemente jeweils in etwa gleich weit von dem Auflagerand entfernt sind. Von Vorteil ist weiterhin, wenn der Abstand zweier benachbarter Halteelemente variierbar ist. Zwei benachbarte Halteelemente sind in einer zweckmäßigen Ausgestaltung mit einem gegenseitigen Abstand voneinander angebracht, der kleiner ist als die Länge der vorderen Seite bzw. des vorderen Randes der Auflagefläche, so daß das erste und das zweite Halteelement noch stets beabstandet sind von dem ersten bzw. zweiten Seitenrand der Auflagefläche.

Gemäß einem weiteren Aspekt umfaßt der erfindungsgemäße Beutelspender einen Auffangbehälter, der vorzugsweise an dem Gestellteil oder an dem Ständerteil angebracht ist. Vorteilhafterweise wird das Auffangbehältnis bei bestimmungsgemäßem Gebrauch unterhalb des bzw. der Halteelemente angebracht, so daß freiwerdende Befestigungsmittel schwerkraftgetrieben in das Behältnis überführbar sind.

Gemäß einer bevorzugten Ausgestaltung ist vorgesehen, daß der vordere Rand und/oder der hintere Rand der Auflagefläche 100 mm bis 200 mm, insbesondere 150 mm bis 180 mm, lang ist bzw. sind und/oder daß der erste und/oder der zweite Seitenrand der Auflagefläche 50 mm bis 150 mm, insbesondere 75 mm bis 125 mm, lang ist bzw. sind und/oder daß das Halteelement in longitudinaler Ausrichtung 50 mm bis 200 mm, insbesondere 75 mm bis 150 mm, lang ist und/oder daß der erste und/oder zweite Seitenarm, jeweils gemessen von dem ersten bzw. zweiten Seitenrand der Auflagefläche, 40 mm bis 200 mm, insbesondere 60 bis 150 mm, lang ist bzw. sind.

Erfindungsgemäße Spendervorrichtungen können in einer zweckmäßigen Ausgestaltung ferner mit einer Vorder-, Rück- und Auflageseite sowie in longitudinaler Ausrichtung mit einem ersten und einem zweiten Ende einen Stapel lösbar über ein Befestigungsmittel gebundener Hemdchenbeutel umfassen, der über das Befestigungsmittel in dem oder den Halteelementen eingehängt vorliegt, wobei die sich gegenüberliegenden Tragegriffe der Hemdchenbeutel auf dem ersten bzw. zweiten Seitenarm aufliegen.

In einer alternativen Ausführungsform umfaßt eine solche Spendervorrichtung einen Stapel lösbar über ein Befestigungsmittel gebundener Hemdchenbeutel, der über das Befestigungsmittel in dem oder den Halteelementen eingehängt vorliegt, wobei die sich gegenüberliegenden Tragegriffe der Hemdchenbeutel des Stapels nicht auf dem ersten bzw. zweiten Seitenarm aufliegen und in Richtung der Rückseite der letzten bzw. untersten Tasche des Taschenstapels gebogen vorliegen.

Überraschenderweise wird mit der letztgenannten Variante der vorangehend beschriebene nachteilige Zierharmonikaeffekt beim Abziehen eines Hemdchenbeutels von einem verblockten Taschenstapel noch nachhaltiger unterbunden.

Die der Erfindung zugrunde liegende Aufgabe wird des weiteren gelöst durch eine Beutelspendervorrichtung für die Abgabe einzelner Hemdchenbeutel aus einem Stapel lösbar über ein Befestigungsmittel gebundener Hemdchenbeutel, umfassend
a) ein Verbindungselement zweckmäßigen Ausgestaltung ferner mit einer Vorder-, Rück- und Auflageseite sowie in longitudinaler Ausrichtung mit einem ersten und einem zweiten Ende für die Auflage eines Bereichs des Befestigungsmittels und für die beabstandete Anbringung mindestens zweier Halteelemente;
b) mindestens ein Halteelemente, insbesondere mindestens zwei beabstandete Halteelemente, zum Eingreifen mindestens einer Halteöffnung des Befestigungsmittels mit in longitudinaler Ausrichtung sich gegenüberliegendem erstem und zweitem Ende, wobei das erste Ende des ersten Halteelements an dem ersten Ende des Verbindungselements und das erste Ende des zweiten Halteelements an dem zweiten Ende des Verbindungselements vorliegen; und
c) mindestens einen ersten und einen zweiten Seitenarm, insbesondere mit jeweils einem ersten und einem zweiten Ende, die sich jeweils im wesentlichen in entgegengesetzten Richtungen von dem ersten Ende des Verbindungselements bzw. dem zweiten Ende des Verbindungselements weg erstrecken und jeweils für die Auflage der sich gegenüberliegenden Tragegriffe der Hemdchenbeutel des Taschenstapels geeignet sind, und wobei bei Ausrichtung der ersten und zweiten Seitenarme in einer im wesentlichen horizontalen Ebene die zweiten Enden der ersten und zweiten Halteelemente oberhalb dieser horizontalen Ebene anordbar sind und der Winkel zwischen der longitudinalen Ausrichtung der Halteelemente und der horizontalen Fläche, in der die Seitenarme vorliegen und die sich von der Rückseite des Verbindungselements weg erstreckt, kleiner 90°, insbesondere kleiner 75°, ist.

Diese Variante einer Spendervorrichtung ist insbesondere durch zwei beabstandete, im wesentlichen gleichsinnig orientierte Halteelemente, insbesondere Haltestreben, gekennzeichnet.

Wird nur ein Halteelement verwendet, ist dieses vorzugsweise breit dimensioniert entlang der Ausdehnung des Verbindungselements bzw. des vorderen Randes der Auflagefläche, beispielsweise mit einer Breite von mehr als 3 cm, insbesondere mehr als 5, besonders bevorzugt mehr als 8 cm. Die Breite des Halteelements ist somit vorzugsweise auf die Breite der, insbesondere einen, Halteöffnung des Befestigungsmittels abgestimmt, d.h. insbesondere geringfügig kleiner als die Breite dieser Öffnung.

Eine zweckmäßige Ausgestaltung der zweiten Ausführungsform einer erfindungsgemäßen Beutelspendervorrichtung umfaßt ferner ein mit der Auflage verbundenes Gestellteil sowie gegebenenfalls ein mit dem Gestellteil verbundenes Ständerteil. Besonders vorteilhaft verfügt diese zweite Ausführungsform einer Beutelspendervorrichtung zusätzlich über einen Auffangbehälter, insbesondere angebracht an dem Gestellteil oder dem Ständerteil. Dieses Auffangbehältnis ist vorzugsweise bei bestimmungsgemäßem Gebrauch unterhalb des bzw. der Halteelemente angebracht, so daß freiwerdende verblockte Befestigungsmittel schwerkraftbetrieben in das Behältnis überführbar sind.

Schließlich zeichnet sich die zweite Ausführungsform einer erfindungsgemäßen Beutelspendervorrichtung vorzugsweise dadurch aus, daß der erste und/oder der zweite Seitenarm 40 mm bis 200 mm, insbesondere 60 bis 150 mm, lang ist bzw. sind und/oder daß die Halteelemente in longitudinaler Ausrichtung 50 mm bis 200 mm, insbesondere 75 mm bis 150 mm, lang sind.

Gemäß einem weiteren Aspekt wird die der vorliegenden Erfindung zugrundeliegende Aufgabe gelöst durch ein Verfahren zum Beschicken einer Beutelspendervorrichtung gemäß einem der vorangehenden Ansprüche mit einem Stapel an lösbar über ein Befestigungsmittel gebundener Hemdchenbeutel, umfassend die Schritte
a) Zurverfügungstellung einer Beutelspendervorrichtung gemäß einem der vorangehenden Ansprüche,
b) Zurverfügungstellung eines Stapels an lösbar über ein Befestigungsmittel gebundener Hemdchenbeutel,
c) Einhängen des Befestigungsmittels in mindestens ein Halteelement, so daß der erste Beutel des Taschenstapels von diesem abziehbar ist und wobei die sich gegenüberliegenden Haltegriffe der Hemdchenbeutel des Stapels über den ersten bzw. zweiten Seitenarm herüberhängen oder wobei die Tragegriffe der Hemdchenbeutel des Stapels in Richtung der Rückseite der letzten bzw. untersten Tasche des Taschenstapels geführt werden, ohne auf dem ersten bzw. zweiten Seitenarm zur Anlage zu gelangen.

Der vorliegenden Erfindung lag die überraschende Erkenntnis zugrunde, daß sich Hemdchenbeutelstapel, wie sie gegenwärtig im Handel eingesetzt werden, durch Verwendung eines speziell konstruierten Beutelspenders unkompliziert und zuverlässig kontrolliert abziehen lassen. Auf diese Weise können sämtliche Beutel eines Stapels ihrem bestimmungsgemäßen Gebrauch zugeführt werden. Aus fehlerhaften Abreißversuchen stammende Beutel, die regelmäßig im Bereich der Beutelspender abgelegt bzw. liegengelassen werden, kommen nicht mehr vor und können daher nicht mehr die Optik eines Verkaufsstandes verunstalten. Überdies gelingt es, mit den erfindungsgemäßen Beutelspendervorrichtungen Befestigungsmittel aus vollständig aufgebrauchten Taschenstapeln elegant und wirkungsvoll zu entsorgen. Diese Befestigungsmittel behindern somit auch nicht mehr die Verwendung nachfolgender Taschenstapel auf dem Beutelspender.

Weitere Vorteile, Merkmale und Anwendungsmöglichkeiten der vorliegenden Erfindung ergeben sich aus der folgenden Beschreibung eines bevorzugten Ausführungsbeispiels in Verbindung mit den anliegenden Zeichnungen. In diesen zeigen:
- Figur 1: eine Ausführungsform einer erfindungsgemäßen Beutelspendervorrichtung in perspektivischer Draufsicht, und
- Figur 2: die Beutelspendervorrichtung nach Figur 1 enthaltend einen Taschenstapel.

Figur 1 zeigt eine erfindungsgemäße Beutelspendervorrichtung 1 mit einer horizontalen Auflagefläche 3 zur Auflage für den oberen Teil eines Taschenstapels, insbesondere des Befestigungsmittels des Taschenstapels, und zwei strebenförmigen Halteelementen 5, die sich in ihrer longitudinalen Ausrichtung von der Auflagefläche 3 und dem vorderen Rand 11 der Auflagefläche weg nach schräg oben erstrecken. Die abgebildete Beutelspendervorrichtung 1 verfügt ferner über ein Gestell 7 und einen Ständer 9. Das Gestellteil 7 ist mit der Unterseite der Auflagefläche 3 verbunden. Die Auflagefläche 3 weist einen vorderen Rand 11 auf. Die mit ihren ersten Enden auf der Auflagefläche 3 angebrachten Halteelemente 5 sind weg von dem Auflagerand aus der Vertikalen geneigt sowie beabstandet voneinander auf einer Linie angeordnet, die im wesentlichen parallel zu dem vorderen Rand 11 verläuft.

Der Beutelspender gemäß Figur 1 weist ferner eine Anlagefläche 50 für den von dem Spender herunterhängenden Abschnitt des Taschenstapels sowie ein Auffangbehältnis 52, das mit der Gestelleinheit 7 verbunden ist, auf. Das Auffangbehältnis 52 ist im wesentlichen unterhalb der Halteelemente 5 angeordnet und dient dazu, Befestigungsmittel von vollständig aufgebrauchten Taschenstapeln aufzunehmen. Bei der dargestellten Ausführungsform fällt ein zwischen den Tragegriffen vorliegendes Befestigungsmittel automatisch in das Auffangbehältnis 52, sobald der letzte Beutel eines Stapels abgezogen worden ist. Die Auflagefläche verfügt neben dem vorderen Rand 11 über einen gegenüberliegenden hinteren Rand 13 sowie über sich gegenüberliegende erste und zweite Seitenränder 15, 17. Von dem vorderen Rand 11 erstreckt sich von dem ersten Ende dieses Randes in insbesondere geradliniger Verlängerung desselben ein erster Seitenarm 19 sowie von dem gegenüberliegenden zweiten Ende in insbesondere geradliniger Verlängerung desselben ein zweiter Seitenarm 21. Auf den Seitenarmen 19, 21 können jeweils die linken und rechten Tragegriffe der Hemdchenbeutel eines Taschenstapels aufgelegt werden, so daß sie z.B. nach unten überhängen. In der Fig. 1 dargestellten Auflagefläche liegen der erste Seitenarm 19, der vordere Rand 11 und der zweite Seitenarm 21 einstückig vor und bilden den vorderen, geradlinigen Abschnitt eines umlaufenden rechteckigen Gestellrahmens 23.

Die Halteelemente 5 sind bei der in Figur 1 dargestellten Ausführungsform benachbart zum bzw. an dem hinteren Rand 13 der Auflagefläche 3 angebracht. Die Auflagefläche 3 ist zwischen vorderem und hinteren Rand bzw. zwischen vorderem Rand 11 und den Haltestreben 5 bzw. dem Anbindungspunkt der Haltestreben, vorzugsweise über deren erste Enden, an die Auflagefläche 3 derart knapp bemessen, daß, wie aus Figur 2 ersehen werden kann, nur der mittlere Bereich des oberen Abschnitts des in die Halteelemente 5 eingehängten Stapels zur Anlage gelangt. Der weitere, sich zum Taschenboden hin erstreckende Abschnitt des Stapels hängt vertikal nach unten und liegt an dem Anlageblech 50 an. Unabhängig davon, ob ein Anlageblech 50 vorliegt, können die Tragegriffe des Taschenstapels sowohl über die ersten und zweiten Seitenarme 19, 21 herüberhängen als auch nicht zur Auflage gelangen, sondern bereits vor den Seitenarmen herunterhängen. Zudem ist die Auflagefläche zwischen den ersten und dem zweiten Seitenrand derartig schmal dimensioniert, daß die an den Seiten vorliegenden Halteschlaufen der Hemdchenbeutel des Stapels, wenn über das Befestigungsmittel in die Haltestreben eingehängt vorliegend, nicht ebenfalls auf der Auflagefläche zur Anlage gelangen, sondern stets auf den sich seitlich vor dem vorderen Rand 11 in entgegengesetzter Richtung erstreckenden ersten und zweiten Seitenarmen 19, 21 aufliegen bzw. über diese herüberhängen. Bei dieser Ausführungsform wird der Nutzer automatisch nur den Mittelsteg bzw. die Abziehlasche der oben aufliegenden Tasche ergreifen, um diese abzuziehen, und nicht etwa einen der Haltegriffe der Tasche. Bei der in den Figuren 1 und 2 dargestellten Ausführungsform einer erfindungsgemäßen Beutelspendervorrichtung stellt sich beim Abziehen von Beuteln aus einem Stapel insbesondere auch kein sogenannter Ziehharmonikaeffekt ein. Es wird nur jeweils die oben aufliegende Tasche freigegeben, sämtliche weiteren Taschen des Stapels verbleiben auf der Beutelspendervorrichtung.

Wie in Figur 1 gezeigt, kann die erfindungsgemäße Beutelspendervorrichtung zusätzlich mit einem Aufnahmehaken 70 für beispielsweise größer dimensionierte Taschen mit einem Haltegriff ausgestattet sein. Allerdings ist dieses Element ebenso wie die sich von der verlängerten Auflagekante erstreckenden Rahmenleisten kein zwingender Bestandteil der erfindungsgemäßen Beutelspendervorrichtung.

Die in der vorstehenden Beschreibung, in den Ansprüchen sowie in den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Beutelspendervorrichtung
- 3: Auflagefläche
- 5: Halteelement
- 7: Gestellteil
- 9: Ständerteil
- 11: Vorderer Rand der Auflagefläche
- 13: Hinterer Rand der Auflagefläche
- 15: erster Seitenrand der Auflagefläche
- 17: zweiter Seitenrand der Auflagefläche
- 19: erster Seitenarm
- 21: zweiter Seitenarm
- 23: Gestellrahmen
- 29: Taschenstapel
- 37: Tragegriffe
- 39: Tragegriffe
- 50: Anlageblech
- 52: Auffangbehälter
- 60: Befestigungsmittel
- 70: Aufnahmehaken

## Patentansprüche

1. Beutelspendervorrichtung für die Abgabe einzelner Hemdchenbeutel aus einem Stapel lösbar über ein Befestigungsmittel gebundener Hemdchenbeutel, umfassend
a) mindestens eine Auflagefläche für zumindest einen Bereich des Befestigungsmittels und gegebenenfalls für zumindest den oberen zentralen Abschnitt eines Hemdchenbeutels, umfassend
eine Oberseite und eine Unterseite sowie einen vorderen Rand, einen hinteren Rand und erste und zweite sich gegenüberliegende Seitenränder;
b) mindestens ein Halteelemente zum Eingreifen in mindestens eine Halteöffnung des Befestigungsmittels mit in longitudinaler Ausrichtung sich gegenüberliegendem ersten und zweiten Ende, das einen Winkel, insbesondere einen zumindest bereichsweise stumpfen Winkel, zur Auflagefläche aufweist, so daß das erste Ende näher zum vorderen Rand als das zweite Ende und das zweite Ende weiter von der Auflagefläche beabstandet als das erste Ende ist; und
c) mindestens einen ersten und einen zweiten Seitenarm, die sich jeweils in im wesentlichen entgegengesetzten Richtungen von dem ersten Seitenrand bzw. dem zweiten Seitenrand weg erstrecken und jeweils für die Auflage der sich gegenüberliegenden Tragegriffe der Hemdchenbeutel des Taschenstapels geeignet sind.

2. Beutelspendervorrichtung nach Anspruch 1, **gekennzeichnet durch** zwei beabstandete, im wesentlichen gleichsinnig orientierte Halteelemente, insbesondere Haltestreben.

3. Beutelspendervorrichtung nach Anspruch 1 oder 2, ferner umfassend
ein mit der Auflage verbundenes Gestellteil.

4. Beutelspendervorrichtung nach Anspruch 3, ferner umfassend
ein mit dem Gestellteil verbundenes Ständerteil.

5. Beutelspendervorrichtung nach einem der vorangehenden Ansprüche, **dadurch gekennzeichnet, daß**
das bzw. die Halteelemente, insbesondere mit dem ersten Ende, an oder auf der Auflagefläche befestigt sind und/oder am oder benachbart zum hinteren Rand der Auflagefläche vorliegen.

6. Beutelspendervorrichtung nach einem der vorangehenden Ansprüche, **dadurch gekennzeichnet, daß**
die Oberseite der Auflagefläche horizontal ausgerichtet bzw. ausrichtbar ist.

7. Beutelspendervorrichtung nach einem der vorangehenden Ansprüche, **dadurch gekennzeichnet, daß**
das bzw. die ersten Enden der Halteelemente einen Abstand zu dem vorderen Rand aufweisen, der größer ist als der Abstand zu dem hinteren Rand der Auflagefläche

8. Beutelspendervorrichtung nach einem der vorangehenden Ansprüche, **dadurch gekennzeichnet, daß**
der Winkel α zwischen der longitudinalen Ausrichtung des Halteelements, insbesondere der Haltestrebe, und der bei bestimmungsgemäßem Gebrauch horizontal ausgerichteten Auflagefläche größer 90°, insbesondere größer 120°, ist.

9. Beutelspendervorrichtung nach einem der Ansprüche 1 bis 7, **dadurch gekennzeichnet, daß**
der Winkel zwischen der bei bestimmungsgemäßem Gebrauch geneigten Auflagefläche und dem Halteelement mindestens 70°, insbesondere mindestens 90°, beträgt.

10. Beutelspendervorrichtung nach einem der vorangehenden Ansprüche, **dadurch gekennzeichnet, daß**
der Winkel zwischen der bei bestimmungsgemäßem Gebrauch geneigten Auflagefläche und einer horizontal von dem vorderen Rand in Richtung des Halteelements aufgespannte Fläche, in der vorzugsweise ebenfalls der vordere Rand liegt, im Bereich von 1° bis 45° liegt.

11. Beutelspendervorrichtung nach einem der vorangehenden Ansprüche, **dadurch gekennzeichnet, daß**
mindestens zwei an der Auflagefläche angebrachte, beabstandete Halteelemente jeweils in etwa gleich weit von dem vorderen Rand entfernt sind.

12. Beutelspendervorrichtung nach einem der vorangehenden Ansprüche, **dadurch gekennzeichnet, daß**
der gegenseitige Abstand zweier benachbarter Halteelemente variierbar ist.

13. Beutelspendervorrichtung nach einem der vorangehenden Ansprüche, ferner umfassend
einen Auffangbehälter, insbesondere angebracht an dem Gestellteil oder dem Ständerteil.

14. Beutelspendervorrichtung nach Anspruch 13, **dadurch gekennzeichnet, daß**
das Auffangbehältnis bei bestimmungsgemäßem Gebrauch unterhalb des bzw. der Halteelemente angebracht ist, so daß freiwerdende verblockte Befestigungsmittel schwerkraftgetrieben in das Behältnis überführbar sind.

15. Beutelspendervorrichtung nach einem der vorangehenden Ansprüche, **dadurch gekennzeichnet, daß**
der Abstand zwischen den ersten und zweiten Seitenrändern und/oder der Abstand des Halteelements bzw. der Halteelemente von dem vorderen Rand in der Weise eingestellt bzw. einstellbar ist bzw. sind, daß die Tragegriffe der Hemdchenbeutel eines aufzulegenden Taschenstapels, in dessen Halteöffnung(en) des Befestigungsmittels das Halteelement eingreift, bei bestimmungsgemäßem Gebrauch nicht mehr auf der Auflagefläche auflegbar sind.

16. Beutelspendervorrichtung nach einem der vorangehenden Ansprüche, **dadurch gekennzeichnet, daß**
die Länge der ersten und zweiten Seitenarme in longitudinaler Ausrichtung zwischen den jeweils ersten und zweiten Enden in der Weise eingestellt bzw. einstellbar ist, daß auf diesen Seitenarmen bei bestimmungsgemäßem Gebrauch die Tragegriffe der Hemdchenbeutel eines Taschenstapels auflegbar sind.

17. Beutelspendervorrichtung nach einem der vorangehenden Ansprüche, **dadurch gekennzeichnet, daß**
der vordere Rand und/oder der hintere Rand der Auflagefläche 100 mm bis 200 mm, insbesondere 150 mm bis 180 mm, lang ist bzw. sind und/oder daß der erste und/oder der zweite Seitenrand der Auflagefläche 50 mm bis 150 mm, insbesondere 75 mm bis 125 mm, lang ist bzw. sind und/oder daß das Halteelement in longitudinaler Ausrichtung 50 mm bis 200 mm, insbesondere 75 mm bis 150 mm, lang ist und/oder daß der erste und/oder zweite Seitenarm, jeweils gemessen von dem ersten bzw. zweiten Seitenrand der Auflagefläche, 40 mm bis 200 mm, insbesondere 60 bis 150 mm, lang ist bzw. sind.

18. Beutelspendervorrichtung nach einem der vorangehenden Ansprüche, ferner umfassend einen Stapel lösbar über ein Befestigungsmittel gebundener Hemdchenbeutel, der über das Befestigungsmittel in dem oder den Halteelementen eingehängt vorliegt, wobei die sich gegenüberliegenden Tragegriffe der Hemdchenbeutel auf dem ersten bzw. zweiten Seitenarm aufliegen.

19. Beutelspendervorrichtung nach einem der Ansprüche 1 bis 17, ferner umfassend einen Stapel lösbar über ein Befestigungsmittel gebundener Hemdchenbeutel, der über das Befestigungsmittel in dem oder den Halteelementen eingehängt vorliegt, wobei die sich gegenüberliegenden Tragegriffe der Hemdchenbeutel des Stapels nicht auf dem ersten bzw. zweiten Seitenarm aufliegen und in Richtung auf die Rückseite der untersten Tasche des Taschenstapels gebogen vorliegen.

20. Beutelspendervorrichtung für die Abgabe einzelner Hemdchenbeutel aus einem Stapel lösbar über ein Befestigungsmittel gebundener Hemdchenbeutel, umfassend
a) ein Verbindungselement mit einer Vorder-, Rück- und Auflageseite sowie in longitudinaler Ausrichtung mit einem ersten und einem zweiten Ende für die Auflage eines Bereichs des Befestigungsmittels und für die beabstandete Anbringung mindestens zweier Halteelemente;
b) mindestens ein Halteelement, insbesondere zwei beabstandete Halteelemente, zum Eingreifen mindestens einer Halteöffnung des Befestigungsmittels mit in longitudinaler Ausrichtung sich gegenüberliegendem erstem und zweitem Ende, wobei das erste Ende des ersten Halteelements an dem ersten Ende des Verbindungselements und das erste Ende des zweiten Halteelements an dem zweiten Ende des Verbindungselements vorliegen; und
c) mindestens einen ersten und einen zweiten Seitenarm, die sich jeweils im wesentlichen in entgegengesetzten Richtungen von dem ersten Ende des Verbindungselements bzw. dem zweiten Ende des Verbindungselements weg erstrekken und jeweils für die Auflage der sich gegenüberliegenden Tragegriffe der Hemdchenbeutel des Taschenstapels geeignet sind, und wobei bei Ausrichtung der ersten und zweiten Seitenarme in einer im wesentlichen horizontalen Ebene die zweiten Enden der ersten und zweiten Halteelemente oberhalb dieser horizontalen Ebene anordbar sind und der Winkel zwischen der longitudinalen Ausrichtung der Halteelemente und der horizontalen Fläche, in der die Seitenarme vorliegen und die sich von der Rückseite des Verbindungselements weg erstreckt, kleiner 90°, insbesondere kleiner 75°, ist.

21. Beutelspendervorrichtung nach Anspruch 20, **gekennzeichnet durch** zwei beabstandete, im wesentlichen gleichsinnig orientierte Halteelemente, insbesondere Haltestreben.

22. Beutelspendervorrichtung nach Anspruch 20 oder 21, ferner umfassend einen mit dem Verbindungselement verbundenes Gestellteil.

23. Beutelspendervorrichtung nach Anspruch 22, ferner umfassend ein mit dem Gestellteil verbundenes Ständerteil.

24. Beutelspendervorrichtung nach einem der Ansprüche 20 bis 23, ferner umfassend einen Auffangbehälter, insbesondere angebracht an dem Gestellteil oder dem Ständerteil.

25. Beutelspendervorrichtung nach Anspruch 24, **dadurch gekennzeichnet, daß**
das Auffangbehältnis bei bestimmungsgemäßem Gebrauch unterhalb des bzw. der Halteelemente angebracht ist, so daß freiwerdende verblockte Befestigungsmittel schwerkraftgetrieben in das Behältnis überführbar sind.

26. Beutelspendervorrichtung nach einem der Ansprüche 20 bis 25, **dadurch gekennzeichnet, daß**
der erste und/oder der zweite Seitenarm 40 bis 200 mm, insbesondere 60 bis 150 mm, lang ist bzw. sind und/oder daß die Halteelemente in longitudinaler Ausrichtung 50 bis 200 mm, insbesondere 75 bis 150 mm, lang sind.

27. Verfahren zum Beschicken einer Beutelspendervorrichtung gemäß einem der vorangehenden Ansprüche mit einem Stapel an lösbar über ein Befestigungsmittel gebundener Hemdchenbeutel, umfassend die Schritte
a) Zurverfügungstellung einer Beutelspendervorrichtung gemäß einem der vorangehenden Ansprüche,
b) Zurverfügungstellung eines Stapels an lösbar über ein Befestigungsmittel gebundener Hemdchenbeutel,
c) Einhängen des Befestigungsmittels in mindestens ein Halteelement, so daß der erste Beutel des Taschenstapels von diesem abziehbar ist und wobei die sich gegenüberliegenden Haltegriffe der Hemdchenbeutel des Stapels über den ersten bzw. zweiten Seitenarm herüberhängen oder wobei die Tragegriffe der Hemdchenbeutel des Stapels in Richtung der Rückseite der letzten Tasche des Taschenstapels geführt werden, ohne auf dem ersten bzw. zweiten Seitenarm zur Anlage zu gelangen.
